# EUROPÄISCHE PATENTSCHRIFT

(11) **EP 1 726 408 B1**
(45) Veröffentlichungstag und Bekanntmachung des Hinweises auf die Patenterteilung: **04.05.2016**
(21) Anmeldenummer: 06450075.4
(22) Anmeldetag: 17.05.2006
(51) Int. Cl.: B25D 17/04, B25D 17/24, B25F 5/00

(54) **Handgeführter, vibrationsgedämpfter Drucklufthammer**
Hand-held vibration damping pneumatic hammer
Marteau pneumatique à main amortissant les vibrations

(30) Priorität: 25.05.2005 AT 9072005
(43) Veröffentlichungstag der Anmeldung: 29.11.2006
(73) Patentinhaber: BBG Baugeräte GmbH, 8605 Kapfenberg (AT)
(72) Erfinder: Meisenbichler, Karl, 8644 Mürzhofen (AT); Pfeffer, Johann, 8642 St. Lorenzen (AT)
(74) Vertreter: Wirnsberger, Gernot

(56) Entgegenhaltungen:
- EP-A- 0 391 613
- WO-A-93/09919
- WO-A-93/20981
- WO-A1-2005/007351
- DE-B1- 1 503 193
- FR-A- 2 723 332
- US-A- 1 792 893
- US-A- 1 804 712
- US-A- 1 973 432
- US-A- 3 200 893
- US-A- 4 388 972

## Beschreibung

Die Erfindung bezieht sich auf einen handgeführten, vibrationsgedämpften Drucklufthammer mit einem Griffkörper und einem in diesen einragenden und mit dem Griffkörper wirkverbundenen Arbeitszylinder gemäß den Oberbegriffen der Ansprüche 1 und 3.

Pneumatische Schlagwerke, wie diese in Drucklufthämmer eingesetzt werden, weisen im Wesentlichen einen in einem Arbeitszylinder hin und her bewegbaren Schlagkolben auf, der direkt oder indirekt über ein Zwischenteil mit zumindest einem Werkzeug zusammenwirkt. Die Bewegung des Schlagkolbens erfolgt gesteuert mit Druckluft im Arbeitszylinder, der bei einem handgeführten Drucklufthammer mit einem Griffkörper mit Haltegriffen wirkverbunden ist, welche als Führungs- bzw. Haltemittel einer Bedienungsperson dienen.

Drucklufthämmer mit Mitteln zum Dämpfen von Vibrationen sind z. B. aus der US 1,792,893 offenbart, die einen Drucklufthammer gemäß den Oberbegriffen der Ansprüche 1 und 3, der EP 0 391 613 A2 oder der WO 93/20981 bekannt geworden.

Für die Person, die den Hammer mittels seitlich am Griffkörper positionierten Haltegriffen bedient, sind beim Betrieb des Gerätes Rückwirkungen der Schläge auf die Hände und Arme gegeben, welche Schläge und Vibrationen oftmals als störend empfunden werden und diese Gliedmaßen durch Erschütterungen, insbesondere bei einer Langzeitbedienung zusätzlich erheblich belasten und gesundheitsgefährdend sein können.

Um das Ausmaß des Stoßes über die Haltegriffe auf die Hände und Arme der Bedienungsperson bei jedem Schlag des Drucklufthammers zu verringern, wurden schon Griffe vorgeschlagen und eingesetzt, die in Schlagrichtung des Hammers rückfedernd schwenkbar ausgebildet sind. Diese schwenkbare Griffanbindung an den Griffkörper vermindert wesentlich das Ausmaß der in die Arme der hammerführenden Person eingeleiteten Stöße des Gerätes, weil die Griffe gegen eine Federkraft um einen Winkel von bis zu 35° bei einer Rückbewegung des Hammers einschwenken können.

Es ist allerdings festzustellen, dass ein Einschwenken der Griffe in Bezug auf die Hammerachse eine genau kontrollierbare Führung des Hammers im Schlagbetrieb erschwert. Auch kann eine Belastung der Arme der Bedienungsperson durch Vibrationen und Schläge oft nicht ausreichend unterdrückt werden, weil für eine Anstellung des Gerätes im Vortrieb eine entsprechende Kraft erforderlich ist, die erst bei Überschreitung derselben durch einen Rückstoß zu einem Einschwenken der Haltegriffe führt.
Hier will die Erfindung die Nachteile im gattungsgemäßen Stand der Technik überwinden und setzt sich zum Ziel, einen handgeführten, vibrationsgedämpften Drucklufthammer der eingangs genannten Art zu schaffen, welcher in Vortriebsrichtung bzw. in Hammerachsrichtung mittels starr mit dem Griffkörper verbundenen Griffen präzise führbar ist und eine verbesserte Dämpfung der Schläge vom Arbeitszylinder in diese aufweist.

Dieses Ziel wird erfindungsgemäß durch einen Drucklufthammer gemäß Anspruch 1 erreicht.

Die derart erzielten Vorteile sind im Wesentlichen darin zu sehen, dass das Werkzeug präzise positioniert werden kann, weil die Griffe oder der Faustgriff und der Griffkörper eine Einheit bilden und der Arbeitszylinder in dieser Einheit nur in Längsachsrichtung des Hammers bzw. in Schlagrichtung des Werkzeuges verschiebbar ist. In dieser Richtung erfolgen im Schlagbetrieb die Rückstöße, welche durch die erfindungsgemäße Ausbildung von Griffkörper und Arbeitszylinder vorteilhaft in hohem Maße gedämpft werden können.

Durch die geometrische Ausformung von Griffkörper und Arbeitszylinder ist mindestens ein Dämpfungsraum gebildet, der in der arbeitsbereiten Ruhestellung des Hammers eine Verbindung zur Außenluft oder zum Druckluftsystem aufweisen kann. Durch eine Verschiebung des Arbeitszylinders im Griffkörper erfolgt eine Verkleinerung des Dämpfungsraumes und durch Verschluss desselben eine Bildung eines Kompressionsraumes.

Dieser Kompressionsraum ist als so genannte Gasfeder wirksam, das heißt, dass Schlägen bzw. schlagartig wirksam werdenden Kräfte ein Widerstand bzw. eine Gegenkraft entgegengesetzt wird, der bzw. die von Null ausgehend überproportional mit dem Verschiebungsweg des Arbeitszylinders in den Griffkörper hinein größer wird. Derart kann eine Dämpfung der Vibrationen besonders effizient bzw. eine weitgehende Vermeidung einer Übertragung von Stößen in die Haltegriffe des Hammers erfindungsgemäß erreicht werden.

Wenn von Teilen des Griffkörpers und Arbeitszylinders ein mit Druckluft beaufschlagbares Stellmittel gebildet ist, durch welches der Arbeitszylinder zum Werkzeug hin im Griffkörper verschiebbar bzw. anstellbar ist, wird bei Beaufschlagung des Stellmittels mit Druckluft eine arbeitsbereite Ruhestellung des Hammers eingerichtet, welche beim anschließenden Schlagbetrieb unmittelbar eine volle Dämpfwirkung für eine Übertragung von Schlägen in den Griffkörper bzw. in die Haltegriffe oder den Faustgriff sicherzustellen vermag.

Dabei ist es für eine einfache und wirtschaftliche Ausführungsform des Hammers günstig, wenn das Stellmittel mindestens eine in Richtung zum Werkzeug hin mit Druckluft beaufschlagbare Ringfläche am Arbeitszylinder aufweist.

Die den Rückstößen des Arbeitszylinders entgegengerichtete Dämpfungskraft kann mit Vorteil wegabhängig in ihrer Charakteristik verändert werden, wenn das Stellmittel mindestens eine weitere in Richtung Werkzeug hin mit Druck beaufschlagbare Ringfläche am Arbeitszylinder zur Bildung eines weiteren Kompressionsraumes aufweist, wobei ein Verschluss desselben durch eine Verschiebung des Arbeitszylinders zum Griffkörper hin gesteuert zuschaltbar, vorzugsweise kantengesteuert zuschaltbar ist.

In einer alternativen Variante der Erfindung gemäß Anspruch 3 ist vorgesehen, dass von Teilen des Griffkörpers und des Arbeitszylinders ein mit Druckluft beaufschlagbares, hinsichtlich des Verschiebeweges in Hammerachsrichtung zentrierendes Stellmittel mit beidseitig einer Druckluftzuführung angeordneten Dämpfungsräumen gebildet ist, wobei durch eine Verschiebung des Arbeitszylinders aus der Mittelstellung jeweils ein Druckluftweg in den gegenüberliegenden Dämpfungsraum freigebbar und zumindest eine Ringfläche der Verschiebung entgegengesetzt am Arbeitszylinder mit Druckluft beaufschlagbar ist und bei einer weitergehenden Verschiebung des Arbeitszylinders ein im Wesentlichen geschlossener Hohlraum bzw. Kompressionsraum mit einem durch eine weitere gleichgerichtete Verschiebung verkleinerbarem Volumen ausbildbar ist.

Durch diese erfindungsgemäße Ausführungsform kann einerseits eine Dämpfung mit progressiv wirkender Gegenkraft zum Schlag des Arbeitszylinders in beide Achsrichtungen in günstiger Weise erreicht werden, wodurch Vorteile auch beim Rückziehen des Gerätes gegeben sind. Andererseits besitzt diese Gestaltung von Griffkörper und Arbeitszylinder hinsichtlich der Bearbeitung der Teile wirtschaftliche Vorteile und bietet eine optimale Form einer Vibrationsdämpfung eines handgeführten Drucklufthammers.

Zur raschen Funktion des zentrierenden Stellmittels ist von Vorteil, wenn vom Dämpfungsraum zur Umgebungsluft ein Strömungskanal mit geringem Querschnitt im Bereich der Führung im Griffkörper und/oder im Zylinderkörper gebildet ist.

Im Folgenden wird die Erfindung anhand von lediglich jeweils einem Ausführungsweg derselben darstellenden Zeichnungen näher erläutert.

Es zeigen:
- Fig. 1A: handgeführter Drucklufthammer oder Druckluftbohrhammer mit Griffen;
- Fig. 1B: handgeführter Drucklufthammer oder Druckluftbohrhammer mit Faustgriff;
- Fig. 2 bis Fig. 4: stirnseitig angeordnete Dämpfungseinrichtung mit Stellmittel;
- Fig. 5 bis Fig. 7: zentrierendes Stellmittel mit Dämpfungseinrichtung.

Nachfolgend ist eine Bezugszeichenliste für die Teile in den Darstellungen zusammengestellt.
- D: Drucklufthammer
- G: Griffkörper
- H: Haltegriffe
- F: Faustgriff
- W: Werkzeuge
- 1: Griffkörperteil
- 2: Arbeitszylinder
- 3: Dämpfungsraum
- 31: Verbindungshohl
- 32: Kompressionsraum
- 4: Stellmittel
- 40, 40': Dämpfungsraum
- 41: Druckluftleitung
- 42: Kompressionsraum
- 43, 43': Ringfläche
- 5: Strömungskanal

Fig. 1 zeigt in schematischer Darstellung einen händisch führbaren Drucklufthammer **D** mit einem Werkzeug **W**. Ein Griffkörper **G** besitzt mit diesem starr verbundene Haltegriffe **H**.

Aus Fig. 2 bis Fig. 4 sind Positionen von Griffkörperteil **1** relativ zum Arbeitszylinder **2** für eine stirnseitig angeordnete Dämpfungseinrichtung entnehmbar.

Fig. 2 zeigt eine Lage eines Arbeitszylinders **2** im Griffkörperteil **1** in Bereitschaftsposition eines Hammers. Ein Dämpfungsraum **3**, welcher seitlich ein Verbindungshohl **31** zur Außenatmosphäre besitzt, ist stirnseitig zwischen Griffkörperteil **1** und Arbeitszylinder **2** gebildet.

Bei einer geringen Druckbeaufschlagung vom Arbeitszylinder **2** in Pfeilrichtung erfolgt, wie in Fig. 3 dargestellt, eine Verkleinerung eines Dämpfungsraumes **3** durch eine Relativverschiebung vom Arbeitszylinder **2** in den Griffkörperteil **1** hinein, wobei Luft aus dem Dämpfungsraum **3** durch das Hohl **31** entweichen kann.

Eine weitere Verschiebung in Pfeilrichtung, beispielsweise im Schlag- oder Bohrbetrieb, wie dies in Fig. 4 dargestellt ist, bewirkt eine Abdichtung des Dämpfungsraumes **3** und eine Bildung eines Kompressionsraumes **32**, in welchem bei einer Verkleinerung des Volumens bzw. einer fortgesetzten Verschiebung in Pfeilrichtung der Druck der Luft steigt und derart eine Dämpfung eines Stoßes vom Arbeitszylinder **2** gegenüber dem Griffkörperteil **1** erreichbar ist.

Ein Verbringen eines Hammers in eine Bereitschaftsposition bewirkt eine Öffnung vom Verbindungshohl **31** und einen Lufteintritt in den Dämpfungsraum **3** mit einer Positionierung von Griffkörperteil **1** und Arbeitszylinder **2**, wie dies in Fig. 2 dargestellt ist.

Eine oben beschriebene Einrichtung zur Vibrationsdämpfung kann auch erfindungsgemäß ein Stellmittel **4** beinhalten, welches ein Beabstanden der Stirnflächen in einem Dämpfungsraum **3** unterstützt.

Ein Stellmittel **4**, wie aus Fig. 2 bis Fig. 4 ersichtlich, erfordert für eine Funktion derselben Druckluft. Ein Drucklufteintrag in das Stellsystem erfolgt über eine Druckluftleitung **41**, wodurch eine Ringfläche **43** am Arbeitszylinder **2** zum Werkzeug hin mit Druck beaufschlagbar ist. Der Druck bewirkt eine Relativbewegung von Griffkörper **1** und Arbeitszylinder **2** bis zu einem Anschlag derart, dass ein stirnseitiger Dämpfungsraum **3** vergrößert ist, was einer Bereitschaftsposition eines Hammers entspricht und aus Fig. 2 ersichtlich ist. Diese Stellkraft wirkt solange eine Druckluftzufuhr erfolgt und unterstützt eine Vibrationsdämpfung.

Weiters kann im Bereich eines Stellmittels **4** auch ein nach außen offener Dämpfungsraum **40** (Fig. 2) vorgesehen sein, welcher bei einer Verschiebung vom Arbeitszylinder **2** in Pfeilrichtung in einen Griffkörperteil **1** hinein einen Kompressionsraum **42** bildet (Fig. 3) und eine Dämpfungskraft unterstützt.

Fig. 5 bis Fig. 7 zeigen eine Wirkungsweise eines zentrierenden Stellmittels 4, betreffend eine mittige Position eines Arbeitszylinders **2** in einem Griffkörperteil 1, welches bei Druckluftbeaufschlagung wirksam ist.

Wie in Fig. 5 dargestellt ist, ist eine Druckluftleitung **41** im Griffkörperteil **1** bei in Achsrichtung zentrischer Positionierung eines Arbeitszylinders **2** von diesem verschlossen. In Achsrichtung beidseitig ist je ein Dämpfungsraum **40** und **40'** gebildet.

Wird nun, wie in Fig. 6 dargestellt, der Arbeitszylinder durch beispielsweise ein Anlegen des Werkzeuges des Hammers in Pfeilrichtung verschoben, so erfolgt eine Freigabe des Druckflusses des Druckmediums von der Einleitung **41** in einen Dämpfungsraum **40**, wobei eine Ringfläche **43** vom Griffkörperteil **1** mit Druck beaufschlagt und derart eine Zentrierkraft ausgebildet wird.

Bei vergrößerter Anstellkraft in Pfeilrichtung und im Schlagbetrieb des Hammers kann ein Teil vom Dämpfungsraum, wie aus Fig. 7 ersichtlich ist, einen Kompressionsraum **42** bilden, welche eine Dämpfung von Stößen des Arbeitszylinders **2** auf das Griffkörperteil **1** bewirkt oder unterstützt.

Ein zentrierendes Stellmittel **4**, wie in Fig. 5 bis Fig. 7 gezeigt, ist in beiden Richtungen einer axialen Druckbeaufschlagung eines Arbeitszylinders **2** vibrationsdämpfend wirksam.

## Patentansprüche

1. Handgeführter, vibrationsgedämpfter Drucklufthammer (D) mit einem Griffkörper (G) und einem in diesen Griffkörper (G) einragenden und mit dem Griffkörper (G) wirkverbundenen Arbeitszylinder (2), wobei ein Griffkörperteil (1) und der Arbeitszylinder (2) in Längsachsrichtung des Hammers (D) geführt relativ zueinander verschiebbar sind, wobei von Teilen des Griffkörperteiles (1) und Arbeitszylinders (2) ein mit Druckluft beaufschlagbares Stellmittel (4) gebildet ist, durch welches der Arbeitszylinder (2) zum Werkzeug hin im Griffkörperteil (1) verschiebbar bzw. anstellbar ist und wobei mindestens ein belüftbarer oder mit Druckluft beaufschlagbarer Dämpfungsraum (3) zwischen einem Ende des Arbeitszylinders (2) und dem Griffkörperteil (1) sowie mindestens ein belüftbarer oder mit Druckluft beaufschlagbarer Dämpfungsraum (40) zwischen einer Umfangsfläche des Arbeitszylinders (2) und dem Griffkörperteil (1) mindestens ein belüftbarer oder mit Druckluft beaufschlagbarer Dämpfungsraum (3, 40) gebildet sind, **dadurch gekennzeichnet, dass** durch eine Verschiebung des Arbeitszylinders (2) im Griffkörperteil (1) aus einer Bereitschaftsposition bei Zusammenwirken von Komponenten dieser Teile im Bereich der Dämpfungsräume (3, 40) jeweils ein geschlossener Hohlraum bzw. Kompressionsraum (32, 42) mit einem durch eine weitere gleichgerichtete Verschiebung verkleinerbarem Volumen gebildet ist.

2. Drucklufthammer (D) nach Anspruch 1, **dadurch gekennzeichnet, dass** das Stellmittel (4) mindestens eine in Richtung zum Werkzeug hin mit Druckluft beaufschlagbare Ringfläche (43) am Arbeitszylinder (2) aufweist.

3. Handgeführter, vibrationsgedämpfter Drucklufthammer (D) mit einem Griffkörper (G) und einem in diesen Griffkörper (G) einragenden und mit dem Griffkörper (G) wirkverbundenen Arbeitszylinder (2), wobei ein Griffkörperteil (1) und der Arbeitszylinder (2) in Längsachsrichtung des Hammers (D) geführt relativ zueinander verschiebbar sind, **dadurch gekennzeichnet, dass** von Teilen des Griffkörperteiles (1) und des Arbeitszylinders (2) ein mit Druckluft beaufschlagbares, hinsichtlich des Verschiebeweges in Hammerachsrichtung zentrierendes Stellmittel (4) mit beidseitig einer Druckluftzuführung (41) und an einer Umfangsfläche des Arbeitszylinders (2) angeordneten Dämpfungsräumen (40, 40') gebildet ist, wobei durch eine Verschiebung des Arbeitszylinders (2) aus der Mittelstellung ein Druckluftweg in den gegenüberliegenden Dämpfungsraum freigebbar (40, 40') und zumindest eine Ringfläche (43, 43') der Verschiebung entgegengesetzt am Arbeitszylinder (2) mit Druckluft beaufschlagbar ist und bei einer weitergehenden Verschiebung des Arbeitszylinders (2) ein im Wesentlichen geschlossener Hohlraum bzw. Kompressionsraum (42) mit einem durch eine weitere gleichgerichtete Verschiebung verkleinerbaren Volumen ausbildbar ist.

4. Drucklufthammer (D) nach Anspruch 3, **dadurch gekennzeichnet, dass** vom Kompressionsraum (42, 42') zur Umgebungsluft ein Strömungskanal (5) mit geringem Querschnitt im Bereich der Führung im Griffkörperteil (1) und/oder im Zylinderkörper (2) gebildet ist.

## Claims

1. A hand-held, vibration-damped pneumatic hammer (D) with a handle body (G) and a working cylinder (2) projecting into this handle body (G) and being operatively connected to the handle body (G), wherein a handle body part (1) and the working cylinder (2) are displaceable relative to one another guided in the longitudinal axial direction of the hammer (D), wherein an actuating means (4) that can be acted upon by compressed air is constituted by parts of the handle body part (1) and the working cylinder (2), by means of which actuating means the working cylinder (2) can be displaced or advanced towards the tool in the handle body part (1) and wherein at least one damping chamber (3), which can be aerated or acted upon by compressed air, is formed between one end of the working cylinder (2) and the handle body part (1) and at least one damping chamber (40), which can be aerated or acted upon by compressed air, is formed between a circumferential surface of the working cylinder (2) and the handle body part (1), at least one damping chamber (3, 40), which can be aerated or acted upon by compressed air, being formed, **characterised in that**, as a result of a displacement of the working cylinder (2) in the handle body part (1) out of the standby position with the cooperation of components of these parts in the region of the damping chambers (3, 40), a closed hollow space or compression chamber (32, 42) with a volume reducible in size by a further displacement in the same direction is formed.

2. The pneumatic hammer (D) according to claim 1, **characterised in that** the actuating means (4) comprises at least one annular surface (43) on the working cylinder (2), said annular surface being able to be acted upon by compressed air in the direction towards the tool.

3. The hand-held, vibration-damped pneumatic hammer (D) with a handle body (G) and a working cylinder (2) projecting into this handle body (G) and being operatively connected to the handle body (G), wherein a handle body part (1) and the working cylinder (2) are displaceable relative to one another guided in the longitudinal axial direction of the hammer (D), **characterised in that** parts of the handle body part (1) and the working cylinder (2) form an actuating means (4), which can be acted upon by compressed air and is centring with respect to the displacement path in the hammer axial direction, said actuating means having a compressed air supply (41) on both sides and compression chambers (40, 40') disposed at a circumferential surface of the working cylinder (2), wherein, as a result of a displacement of the working cylinder (2) out of the central position, a compressed air path into the opposite-lying damping chamber can be opened (40, 40') and at least one annular surface (43, 43') can be acted upon with compressed air at the working cylinder (2) opposite to the displacement and, with a further displacement of the working cylinder (2), an essentially closed hollow space or compression chamber (42) with a volume reducible in size by a further displacement in the same direction can be constituted.

4. The pneumatic hammer (D) according to claim 3, **characterised in that** a flow channel (5) with a small cross-section in the region of the guidance of the handle body part (1) and/or in the cylinder body (2) is formed from the compression chamber (42, 42') to the surrounding air.

## Revendications

1. Marteau pneumatique (D) guidé manuellement avec amortissement des vibrations avec un corps de préhension (G) et un cylindre de travail (2) pénétrant dans ce corps de préhension (G) et relié en fonctionnement avec le corps de préhension (G), une partie du corps de préhension (1) et le cylindre de travail (2) pouvant être déplacés, guidés l'un par rapport à l'autre, dans la direction de l'axe longitudinal du marteau (D), un moyen de réglage (4) pouvant être sollicité avec de l'air comprimé étant formé par les parties de la partie du corps de préhension (1) et du cylindre de travail (2), par lequel le cylindre de travail (2) peut être déplacé ou réglé dans le corps de préhension vers l'outil et pour lequel au moins un compartiment d'amortissement (3) pouvant être ventilé ou sollicité avec de l'air comprimé est formé entre une extrémité du cylindre de travail (2) et la partie du corps de préhension (1) ainsi qu'au moins un compartiment d'amortissement (40) pouvant être ventilé ou sollicité avec de l'air comprimé entre une surface périphérique du cylindre de travail (2) et la partie du corps de préhension (1) et au moins un compartiment d'amortissement (3, 40) pouvant être ventilé ou sollicité avec de l'air comprimé, **caractérisé en ce qu'**en déplaçant le cylindre de travail (2) dans la partie du corps de préhension (1) depuis une position d'attente lors de l'action conjointe des composants de ces parties, un compartiment creux ou compartiment de compression fermé (32, 42) est respectivement formé dans la zone des compartiments d'amortissement (3, 40) avec un volume réductible par un déplacement dirigé dans la même direction.

2. Marteau pneumatique (D) selon la revendication 1, **caractérisé en ce que** le moyen de réglage (4) comporte au moins une surface annulaire (43) sur le cylindre de travail (2) pouvant être sollicitée avec de l'air comprimé en direction de l'outil.

3. Marteau pneumatique (D) guidé manuellement avec amortissement des vibrations avec un corps de préhension (G) et un cylindre de travail (2) pénétrant dans ce corps de préhension (G) et relié en fonctionnement avec le corps de préhension (G), une partie de corps de préhension (1) et le cylindre de travail (2) pouvant être déplacés guidés l'un par rapport à l'autre dans la direction de l'axe longitudinal du marteau (D), **caractérisé en ce qu'**un moyen de réglage (4) centré dans la direction de l'axe longitudinal par rapport à la course de déplacement, pouvant être sollicité avec de l'air comprimé est formé par les parties de la partie de corps de préhension (1) et du cylindre de travail (2) avec des deux côtés une arrivé d'air comprimé (41) et des compartiments d'amortissement (40, 40') disposés sur une surface périphérique du cylindre de travail (2), une voie d'air comprimé pouvant être libérée (40, 40') dans le compartiment d'amortissement opposé par un déplacement du cylindre de travail (2) depuis la position intermédiaire et au moins une surface annulaire (43, 43') opposée au déplacement sur le cylindre de travail (2) pouvant être sollicitée avec de l'air comprimé et un compartiment creux ou compartiment de compression pour l'essentiel fermé (42) pouvant être formé lors d'un déplacement se poursuivant du cylindre de travail (2) avec un autre volume réductible par un autre déplacement orienté dans la même direction.

4. Marteau pneumatique (D) selon la revendication 3, **caractérisé en ce que** de le compartiment de compression (42, 42') à l'air ambiant, un conduit d'écoulement (5) avec une faible section est formé dans la zone du guidage dans la partie du corps de préhension (1) et/ou dans le corps du cylindre (2).
